# EUROPÄISCHE PATENTSCHRIFT

(11) **EP 1 352 172 B1**
(45) Veröffentlichungstag und Bekanntmachung des Hinweises auf die Patenterteilung: **01.12.2004**
(21) Anmeldenummer: 02701191.5
(22) Anmeldetag: 15.01.2002
(51) Int. Cl.: F02M 35/12, F01N 1/02

(54) **SCHALLDÄMPFER MIT EINER MEHRZAHL AN RESONANZKAMMERN**
SILENCER WITH A PLURALITY OF RESONANCE CHAMBERS
SILENCIEUX COMPORTANT UNE PLURALITE DE CHAMBRES DE RESONANCE

(30) Priorität: 18.01.2001 DE 10102040
(43) Veröffentlichungstag der Anmeldung: 15.10.2003
(73) Patentinhaber: MAHLE Filtersysteme GmbH, 70376 Stuttgart (DE)
(72) Erfinder: ZIRKELBACH, Thomas, 71686 Remseck (DE)
(74) Vertreter: Bernhard, Uwe
(86) Internationale Anmeldenummer: PCT/DE2002/000094
(87) Internationale Veröffentlichungsnummer: WO 2002/057616

(56) Entgegenhaltungen:
- WO-A-80/02304
- DE-A- 19 504 223
- DE-A- 19 818 873
- US-A- 1 816 109
- US-A- 3 614 859
- US-A- 3 955 643
- US-A- 4 091 892
- US-A- 4 174 020
- US-A- 4 874 062
- US-A- 5 623 900

## Beschreibung

Die Erfindung betrifft einen Schalldämpfer an oder in einem Bauteil, in dem sich ein zu bedämpfender Schall, insbesondere Luftschall, ausbreitet.

Schalldämpfer werden beispielsweise bei Brennkraftmaschinen zur Reduzierung von Schallemissionen in die Umgebung benutzt. Zum Beispiel werden Schalldämpfer in einem Abgastrakt einer Brennkraftmaschine angeordnet, um den von der Brennkraftmaschine erzeugten und sich darin ausbreitenden Schall zu dämpfen. Ebenso kommen bei Kraftfahrzeugen Schalldämpfer in einem Frischlufttrakt der Brennkraftmaschine zur Anwendung, um z.B. bei einer mit einem Abgasturbulader aufgeladenen Brennkraftmaschine den vom Abgasturbolader erzeugten und sich im Frischlufttrakt ausbreitenden Schall zu dämpfen.

Zur Dämpfung von Schall, der sich in einer Leitung ausbreitet, sind sogenannte "Nebenschlußresonatoren" oder "Helmholtzresonatoren" bekannt. Ein solcher Helmholtzresonator besteht im wesentlichen aus einem Hohlraum, der über eine Verbindungsöffnung mit dem Inneren der Leitung kommuniziert, in der sich der zu bedämpfende Schall ausbreitet, wobei der Hohlraum im übrigen geschlossen ist. Das im Hohlraum eingeschlossene Gasvolumen wirkt dabei als "Feder" und das Gasvolumen in der Verbindungsöffnung wirkt als "Masse", wodurch ein schwingungsfähiges Systems gebildet wird. Dieses Schwingungssystem ist durch Schallwellen zu Schwingungen anregbar, wobei den Schallwellen Energie entzogen wird, das heißt der Schall wird bedämpft. Die Dämpfungswirkung eines solchen Helmholtzresonators ist jedoch auf eine bestimmte Frequenz bzw. auf ein bestimmtes Frequenzband begrenzt. Die Frequenz bzw. das Frequenzband, bei dem der Helmholtzresonator seine Dämpfungswirkung entfaltet, hängt z.B. von der Geometrie, dem Querschnitt, der Länge und somit vom Volumen des Hohlraums sowie der Verbindungsöffnung des Helmholtzresonators ab. Ein Helmholtzresonator kann seine Dämpfungswirkung am besten dann entfalten, wenn er so an der Leitung positioniert wird, daß seine Verbindungsöffnung genau dort mit dem Inneren der Leitung kommuniziert, wo sich in der Leitung ein Schwingungsbauch einer stehenden Schallwelle von derjenigen Frequenz ausgebildet hat, die vom Helmholtzresonator bedämpft werden soll. Durch die Geometrie der Leitung, in der sich der Schall ausbreitet, sind diejenigen Positionen vorgegeben, in denen sich eine stehende Schallwelle ausbilden kann. Die genaue Position eines Schwingungsbauchs kann bei vorgegebener Frequenz berechnet werden. Um eine optimale Bedämpfung einer bestimmten Frequenz zu erzielen, muß dann der Helmholtzresonator möglichst genau an der berechneten Stelle an die Leitung angeschlossen werden. Im Rahmen einer Großserienfertigung, wie sie beispielsweise bei der Produktion von Kraftfahrzeugen bzw. von Fahrzeugkomponenten die Regel' ist, kann die genaue Einhaltung einer gewünschten Montageposition nur mit einem relativ hohen Aufwand sichergestellt werden. Darüber hinaus ist die Bandbreite der mit einem herkömmlichen, mit einem Helmholtzresonator ausgestatteten Schalldämpfer, bedämpfbaren Frequenzen sehr eng, so daß regelmäßig nur Pegelspitzen bestimmter Frequenzen bedämpfbar sind.

Einen Schalldämpfer der eingangs genannten Art offenbart die DE-A-1 981 8873.

Die vorliegende Erfindung beschäftigt sich mit dem Problem, für einen solchen Schalldämpfer eine Ausführungsform anzugeben, die relativ einfach montierbar und/oder integrierbar ist und dabei eine hohe Dämpfungswirkung gewährleistet. Darüber hinaus soll ein Schalldämpfer angegeben werden, der eine verbesserte Dämpfungswirkung und insbesondere eine vergrößerte Breitbandwirkung aufweist. Außerdem soll der Schalldämpfer besonders preiswert herstellbar sein.

Dieses Problem wird erfindungsgemäß durch einen Schalldämpfer mit den kennzeichnenden Merkmalen des Anspruchs 1 gelöst.

Die Erfindung beruht auf dem allgemeinen Gedanken, einen Schalldämpfer mit mehreren, insbesondere mit einer Vielzahl, Helmholtzresonatoren auszustatten, die beieinander angeordnet sind und parallel zueinander ihre schalldämpfende Wirkung entfalten. Durch die Anordnung der Helmholtzresonatoren in Schallausbreitungsrichtung hintereinander kommt es auf die genaue Positionierung des Schalldämpfers am oder im Bauteil, z.B. einer Leitung, in der sich der zu bedämpfende Schall ausbreitet, nicht an, da von den mehreren Helmholtzresonatoren wenigstens einer zwangsläufig nahe oder direkt an einem Schwingungsbauch positioniert ist. Da somit keine besonders genaue Montagetoleranzen eingehalten werden müssen, erleichtert sich die Serienherstellung bzw. die serienmäßige Ausstattung eines Bauteils mit dem erfindungsgemäßen Schalldämpfer.

Desweiteren hat sich gezeigt, daß der mit mehreren, parallel wirkender Helmholtzresonatoren ausgestattete Schalldämpfer eine relativ breitbandige Dämpfungswirkung entfaltet, so daß der erfindungsgemäße Schalldämpfer insgesamt über eine verbesserte Dämpfungswirkung verfügt. Diese Breitbandwirkung ergibt sich insbesondere aus einer gewollten oder tolerierten Ungleichförmigkeit der einzelnen Helmholtzresonatoren, die sich bei deren Herstellung ergibt.

Von besonderem Vorteil ist die erfindungsgemäße Ausführungsform, bei der in einem Axialabschnitt eines Hohlkörpers des Schalldämpfers in einer, sich in Achsrichtung und in Umfangsrichtung des Hohlkörpers erstreckenden Zone mehrere, parallel wirkende Helmholtzresonatoren in Achsrichtung hintereinander und in Umfangsrichtung nebeneinander angeordnet sind. Hierdurch ergibt sich eine flächige Anordnung einer Vielzahl von Helmholtzresonatoren am Hohlkörper, wodurch die Dämpfungswirkung bzw. die Breitbandigkeit zusätzlich erhöht ist.

Eine kompakte Bauform ergibt sich dann, wenn benachbarte Helmholtzresonatoren aneinander angrenzen. Vorteilhaft ist dabei eine Ausführungsform, bei der die aneinander angrenzenden Helmholtzresonatoren gemeinsame Wände bzw. gemeinsamen Wandabschnitte besitzen. Hierdurch wird die Herstellung der Helmholtzresonatoren vereinfacht.

Von besonderem Vorteil ist eine Ausführungsform, bei der die Querschnitte der Helmholtzresonatoren klein sind im Vergleich zum Querschnitt des Hohlkörpers. Hierdurch wird eine Ausführungsform gebildet, die sich durch ihre Kompaktheit auszeichnet und somit auch bei einem relativ geringen Einbauraum verwendbar ist. Dabei hat sich gezeigt, daß die Helmholtzresonatoren aufgrund ihrer großen Anzahl trotz ihrer geringen Abmessungen eine relativ große Dämpfungswirkung entfalten, so daß der erfindungsgemäße Schalldämpfer im Vergleich zu einem herkömmlichen Schalldämpfer kleiner baut, dabei eine ausreichende Dämpfungswirkung bei größerer Bandbreite entfaltet. Insbesondere für hohe oder höhere Frequenzen, z.B. ab etwa 900 Hz können mit einem klein bauenden Schalldämpfer große Dämpfungswerte erzielt werden.

Um die Dämpfungswirkung, insbesondere die Breitbandwirkung, des erfindungsgemäßen Schalldämpfers zu verbessern, können sich zumindest einige der Helmholtzresonatoren dadurch voneinander unterscheiden, daß ihre Hohlräume und/oder ihre Verbindungsöffnungen unterschiedliche Längen und/oder Querschnitte und/oder Geometrien und/oder Orientierungen aufweisen.

Besondere Anwendungen und Verwendungen des erfindungsgemäßen Schalldämpfers ergeben sich aus den Ansprüchen 19 bis 21.

Weitere Vorteile der Erfindung ergeben sich aus den Unteransprüchen, aus den Zeichnungen und aus der zugehörigen Figurenbeschreibung anhand der Zeichnungen.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert. Obwohl die nachfolgenden Ausführungsbeispiele eine besondere Verwendung des erfindungsgemäßen Schalldämpfer bei einer Brennkraftmaschine erläutern, ist klar, daß dies ohne Beschränkung der Allgemeinheit der vorliegenden Erfindung erfolgt. Insbesondere kann der erfindungsgemäße Schalldämpfer stets dann zur Anwendung kommen, wenn in einem Gerät Luftschall erzeugt oder übertragen wird. Dabei eignet sich der erfindungsgemäße Schalldämpfer aufgrund seines kompakten Aufbaus in besondere Weise für eine Verwendung in oder an kleineren Geräten zur Dämpfung hoher oder höherer Frequenzen, beispielsweise ab 900 Hz. Beispielsweise kann der erfindungsgemäße Schalldämpfer bei Haushaltsgeräten zur Anwendung kommen, z.B. Waschmaschine, Spülmaschine, Wäschetrockner, Haartrockner, Staubsauger, Dunstabzugshaube. Ebenso ist eine Anwendung bei elektromotorisch betriebenen oder druckluftbetriebenen Werkzeugen möglich, die insbesondere mit hohen Drehzahlen arbeiten. Desweiteren kann der Schalldämpfer nach der Erfindung z.B. bei Abluftgebläsen, Kühlgebläsen, Luftabsauganlagen, Klimaanlagen, Computern zum Einsatz kommen, um dort gezielt bestimmte Frequenzen zu bedämpfen.

Es zeigen, jeweils schematisch,
- Fig. 1: eine schaltplanartige Prinzipdarstellung einer Brennkraftmaschine, die mit einem erfindungsgemäßen Schalldämpfer ausgestattet ist,
- Fig. 2: einen Längsschnitt durch einen erfindungsgemäßen Schalldämpfer,
- Fig. 3: einen Querschnitt durch einen erfindungsgemäßen Schalldämpfer und
- Fig. 4: ein Querschnitt wie in Fig. 3, jedoch bei einer anderen Ausführungsform.

Entsprechend Fig. 1 kann ein erfindungsgemäßer Schalldämpfer 1 bei einer Brennkraftmaschine 2 zum Einsatz kommen, um dort Schall zu dämpfen, der im wesentlichen von einem Abgasturbolader 3 der Brennkraftmaschine 2 erzeugt wird. Der Schalldämpfer 1 ist zu diesem Zweck in einem Frischlufttrakt 4 stromab eines Luftfilters 5 und stromauf eines Verdichters 6 des Abgasturboladers 3 angeordnet. Dabei ist der Schalldämpfer 1 in ein Bauteil, nämlich in eine Leitung 7 des Frischlufttraktes 4 eingebaut, wird somit von der im Frischlufttrakt 4 transportierten Luft durchströmt und bildet insoweit einen Bestandteil der Leitung 7. Der vom Abgasturbolader 3 erzeugte Schall breitet sich durch die Leitung 7, entgegen der Strömungsrichtung aus und würde - bei fehlendem Schalldämpfer 1 - relativ unbedämpft bis zum Luftfilter 5 gelangen und schließlich in die Umgebung austreten. Durch die Einbindung des Schalldämpfers 1 in die Leitung 7 kann der sich in der Leitung 7 ausbreitende Schall hinsichtlich bestimmter Frequenzen bzw. Frequenzbändern bedämpft werden, wodurch sich die Schallemission der gesamten Anordnung reduzieren läßt. Vorzugsweise wird der Schalldämpfer 1 möglichst nahe an der Schallquelle positioniert, deren Schall bedämpft werden soll, also hier, nahe am Abgasturbolader 3. Im Ausführungsbeispiel ist der Schalldämpfer 1 reinluftseitig, also stromab des Luftfilters 5 angeordnet; ebenso ist eine rohluftseitige Anordnung möglich.

Vorzugsweise findet sich die in Fig. 1 dargestellte Anordnung in einem Kraftfahrzeug wieder, das die Brennkraftmaschine 2 als Antriebsmotor enthält. Ebenso ist die Erfindung auf stationäre Brennkraftmaschinen 2 anwendbar. Bei der hier gezeigten Ausführungsform soll im wesentlich der vom Abgasturbolader 3 erzeugte höherfrequente Schall zumindest in bestimmten Frequenzen bedämpft werden. Ebenso ist es z.B. bei einer Brennkraftmaschine ohne Abgasturbolader möglich, den von der Brennkraftmaschine oder Bestandteilen davon, z.B. von den Ventilen der Brennkraftmaschine 2, erzeugten Schall zu bedämpfen.

Entsprechend Fig. 2 weist der erfindungsgemäße Schalldämpfer 1 einen rohrförmigen Hohlkörper 8 auf, der einen Bestandteil der Leitung 7 bildet, in welche der Schalldämpfer 1 eingebaut bzw. eingebunden ist. Der Hohlkörper 8 kann dabei, wie hier, zylindrisch ausgebildet sein. Andere Ausführungsformen, z.B. mit kegelförmigem Hohlkörper, sind ebenfalls möglich.

In einem durch eine geschweifte Klammer gekennzeichneten Axialabschnitt 9 des Hohlkörpers 8, der sich hier entlang des gesamten Hohlkörpers 8 erstreckt, sind an einer Außenseite des Hohlkörpers 8 eine Vielzahl von Helmholtzresonatoren 10 in Achsrichtung hintereinander und in Umfangsrichtung nebeneinander angeordnet. Jeder dieser Helmholtzresonatoren 10 weist einen Hohlraum 11 auf, und jeder dieser Hohlräume 11 kommuniziert über eine einzige Verbindungsöffnung 12 mit einem Inneren 13 des Hohlkörpers 8. Im übrigen sind die Hohlräume 11 der Helmholtzresonatoren 10 verschlossen. Durch die gewählte Anordnung der Helmholtzresonatoren 10 wirken diese gleichzeitig und somit parallel mit dem Inneren 13 des Hohlkörpers 8 bzw. der Leitung 7 zusammen. Bemerkenswert ist dabei, daß die einzelnen Helmholtzresonatoren 10 im Vergleich zur Leitung 7 relativ klein dimensioniert sind, da die Querschnitte der Helmholtzresonatoren 10 bzw. der Hohlräume 11 klein sind im Vergleich zum Querschnitt der Leitung 7 bzw. des Hohlkörpers 8. Dennoch kann der erfindungsgemäße Schalldämpfer 1, insbesondere bei höheren Frequenzen, z.B. ab 900 Hz, eine relativ starke Dämpfungswirkung entfalten, was auf die große Anzahl der einzelnen, parallel wirksamen Helmholtzresonatoren 10 zurückgeführt wird.

Entsprechend Fig. 3 können im Axialabschnitt 9 des Hohlkörpers 8 zwei Zonen 14 ausgebildet sein, in denen jeweils nebeneinander und hintereinander angeordnete Helmholtzresonatoren 10 ausgebildet sind. Dabei erstrecken sich diese Zonen 14 nur teilweise entlang des Umfangs des Hohlkörpers 8 und sind gemäß Fig. 3 einander gegenüberliegend am Hohlkörper 8 angeordnet. Im Unterschied dazu kann entsprechend den Ausführungsformen gemäß der Fig. 2 und 4 auch eine einzige Zone 14 ausgebildet sein, die sich entlang des gesamten Umfangs des Hohlkörpers 8 erstreckt und diesen somit in Umfangsrichtung vollständig umschließt. Dementsprechend sind auch die Helmholtzresonatoren 10 entlang des gesamten Umfangs nebeneinander am Hohlkörper 8 angeordnet. Andere Ausführungsformen können auch mehr als zwei solcher Zonen 14 aufweisen.

Während bei der Ausführungsform gemäß Fig. 3 die Helmholtzresonatoren 10 bzw. deren Hohlräume 11 und deren Verbindungsöffnungen 12 parallel zueinander ausgerichtet sind, zeigt Fig. 4 eine Ausführungsform, bei der die Helmholtzresonatoren 10 bzw. deren Hohlräume 11 und deren Verbindungsöffnungen 12 radial zu einer Längsachse 15 des Hohlkörpers 8 ausgerichtet sind.

Bei den gezeigten Ausführungsformen grenzen benachbarte Helmholtzresonatoren 10 aneinander an. Darüber hinaus besitzen die aneinander angrenzenden Helmholtzresonatoren 10 gemeinsame Wände bzw. Wandabschnitte 16, wodurch sich deren Herstellung vereinfacht. Dabei können die Hohlräume 11 der Helmholtzresonatoren 10 grundsätzlich beliebige Querschnitte aufweisen. Bevorzugt werden jedoch kreisförmige, rechteckige oder sechseckige Querschnitte.

Zumindest einige der Helmholtzresonatoren 10 können sich voneinander unterscheiden, indem ihre Hohlräume 11 und/oder ihre Verbindungsöffnungen 12 unterschiedliche Längen und/oder Querschnitte und/oder Geometrien und/oder Orientierungen besitzen. Hierdurch kann das Dämpfungsverhalten, insbesondere die Breitbandwirkung, des Schalldämpfers 1 beeinflusst werden.

Gemäß den Fig. 3 und 4 besitzt der Hohlkörper 8 einen kreisförmigen Querschnitt. Es ist klar, dass der Hohlkörper 8 zumindest im Bereich seines Axialabschnitts 9 grundsätzlich einen beliebigen Querschnitt aufweisen kann, insbesondere einen rechteckigen oder polygonalen Querschnitt.

Entsprechend Fig. 2 wird eine Ausführungsform bevorzugt, bei der zumindest in Achsrichtung des Hohlkörpers 8 ein Abstand 17 zwischen den Verbindungsöffnungen 12 zweier benachbarter Helmholtzresonatoren 10 kleiner ist als eine ganze oder eine halbe Wellenlänge einer zu bedämpfenden Frequenz oder kleiner ist als eine ganze oder eine halbe mittlere Wellenlänge eines zu bedämpfenden Frequenzbandes. Durch diese Bauweise wird erreicht, dass es bei der Montage des erfindungsgemäßen Schalldämpfers 1 nicht auf eine genaue Positionierung des Schalldämpfers 1 an bzw. in der Leitung 7 ankommt. Denn so lange der mit den Helmholtzresonatoren 10 ausgestattete Axialabschnitt 9 im Bereich eines Schwingungsbauches positioniert ist, befindet sich zumindest einer der Helmholtzresonatoren 10 relativ dicht oder genau am Maximum des Schwingungsbauches. Auf diese Weise kann stets eine optimale Dämpfungswirkung für den Schalldämpfer 1 gewährleistet werden.

Bei einer bevorzugten Ausführungsform kann der erfindungsgemäße Schalldämpfer 1 so aufgebaut sein, dass die Hohlräume 11 von zumindest einigen der Helmholtzresonatoren 10 in einem gemeinsamen Block ausgebildet sind, der beispielsweise eine Bienenwaben-Struktur oder "Honeycomb-Struktur" besitzt. Dieser Block bildet dann ein separat herstellbares Bauteil, das an einen Wandabschnitt des Hohlkörpers 8 angebaut werden kann. Dieser Wandabschnitt ist mit den Verbindungsöffnungen 12 ausgestattet. Durch eine geeignete Plazierung des genannten Blocks am dafür vorgesehenen Wandabschnitt wird jedem Hohlraum 11 eine separate Verbindungsöffnung 12 zugeordnet. Der Wandabschnitt begrenzt somit den Block radial innen. Radial außen ist der Block beispielsweise durch einen gemeinsamen Deckel begrenzt, der die Hohlräume 11 radial außen verschließt. Beispielsweise können die bei der Ausführungsform gemäß Fig. 3 vorgesehenen zwei Zonen 14 jeweils auf diese Weise ausgebildet sein. Dabei kann am Hohlkörper 8 eine Art Gehäuse ausgebildet sein, in welches der separat hergestellte, die Hohlräume 11 enthaltende Block einsetzbar ist. Durch das Verschließen dieses Gehäuses mit einem geeigneten Deckel werden gleichzeitig die Hohlräume 11 radial außen verschlossen. Der Block kann mit dem Wandabschnitt des Hohlkörpers 8 und/oder mit dem Deckel auf geeignete Weise verbunden, insbesondere verschweißt sein.

Das Bauteil, in dem sich der zu bedämpfende Schall ausbreitet, ist im beschriebenen Ausführungsbeispiel durch die Leitung 7 gebildet. Ebenso sind andere Ausführungsformen möglich, bei denen das Bauteil, in dem sich der zu bedämpfende Schall ausbreitet, durch einen anderen Bestandteil des Frischlufttrackts gebildet ist, beispielsweise durch das Luftfilter 5 oder durch einen Frischluftsammler 18, von dem aus sich die zugeführte Frischluft auf die einzelnen Zylinder der Brennkraftmaschine 2 verteilt (vgl. Fig. 1). Vorzugsweise bildet dann der Hohlkörper des Schalldämpfers ein Gehäuse oder einen Bestandteil, z.B. eine Gehäusewand, des Bauteils. Beispielsweise kann der erfindungsgemäße Schalldämpfer am oder im Deckel des Luftfilters 5 ausgebildet sein. Grundsätzlich kann der Schalldämpfer als Anbauteil oder als Einbauteil ausgebildet sein, das am oder im jeweiligen Bauteil montiert wird. Ebenso ist es möglich, den Schalldämpfer als integralen Bestandteil des jeweiligen Bauteils auszugestalten. Beispielsweise ist der Schalldämpfer in das Gehäuse des Luftfilters 5 oder Luftsammlers 8 integriert.

## Patentansprüche

1. Schalldämpfer an oder in einem Bauteil (7), in dem sich ein zu bedämpfender Schall ausbreitet, mit einem Hohlkörper (8), der mit dem Bauteil (7) kommuniziert oder einen Bestandteil des Bauteils (7) bildet,
- wobei zumindest in einem Axialabschnitt (9) des Hohlkörpers (8) in einer, sich in Achsrichtung und in Umfangsrichtung des Hohlkörpers (8) erstreckenden Zone (14) mehrere, parallel wirkende Helmholtzresonatoren (10) in Achsrichtung des Hohlkörpers (8) hintereinander angeordnet sind,
- wobei jeder Helmholtzresonator (10) einen Hohlraum (11) aufweist, der über eine separate Verbindungsöffnung (12) mit dem Inneren (13) des Hohlkörpers (8) kommuniziert,
**dadurch gekennzeichnet, daß** die Helmholtzresonatoren (10) in Umfangsrichtung des Hohlkörpers (8) nebeneinander angeordnet sind.

2. Schalldämpfer nach Anspruch 1,
**dadurch gekennzeichnet,**
**dass** die Zone (14) den Hohlkörper (8) in Umfangsrichtung vollständig umschließt.

3. Schalldämpfer nach Anspruch 1,
**dadurch gekennzeichnet,**
**dass** zwei oder mehr Zonen (14) in Umfangsrichtung verteilt am Hohlkörper (8) ausgebildet sind.

4. Schalldämpfer nach einem der Ansprüche 1 bis 3,
**dadurch gekennzeichnet,**
**dass** benachbarte Helmholtzresonatoren (10) aneinandergrenzen.

5. Schalldämpfer nach Anspruch 4,
**dadurch gekennzeichnet,**
**dass** aneinandergrenzende Helmholtzresonatoren (10) gemeinsame Wände bzw. Wandabschnitte (10) besitzen.

6. Schalldämpfer nach einem der Ansprüche 1 bis 5,
**dadurch gekennzeichnet,**
**dass** die Querschnitte der Helmholtzresonatoren (10) klein sind im Vergleich zum Querschnitt des Hohlkörpers (8).

7. Schalldämpfer nach einem der Ansprüche 1 bis 6,
**dadurch gekennzeichnet,**
**dass** ein Abstand (17) zwischen den Verbindungsöffnungen (12) benachbarter Helmholtzresonatoren (10) kleiner ist als eine oder eine halbe Wellenlänge einer zu bedämpfenden Frequenz oder kleiner ist als eine oder eine halbe mittlere Wellenlänge eines zu bedämpfenden Frequenzbandes.

8. Schalldämpfer nach einem der Ansprüche 1 bis 7,
**dadurch gekennzeichnet,**
**dass** jeder Helmholtzresonator (10) einen Hohlraum (11) aufweist, wobei die Hohlräume (11) mehrerer Helmholtzresonatoren (10) mit einer gemeinsamen Abdeckung radial außen verschlossen sind.

9. Schalldämpfer nach einem der Ansprüche 1 bis 8,
**dadurch gekennzeichnet,**
**dass** sich zumindest einige der Helmholtzresonatoren (10) dadurch voneinander unterscheiden,' dass ihre Hohlräume (11) und/oder ihre Verbindungsöffnungen (12) unterschiedliche Längen und/oder Querschnitte und/oder Geometrien und/oder Orientierungen aufweisen.

10. Schalldämpfer nach einem der Ansprüche 1 bis 9,
**dadurch gekennzeichnet,**
**dass** zumindest einige der Helmholtzresonatoren (10) parallel zueinander ausgerichtet sind.

11. Schalldämpfer nach einem der Ansprüche 1 bis 10,
**dadurch gekennzeichnet,**
**dass** zumindest einige der Helmholtzresonatoren (10) radial zu einer Längsachse (15) des Hohlkörpers (8) ausgerichtet sind.

12. Schalldämpfer nach einem der Ansprüche 1 bis 11,
**dadurch gekennzeichnet,**
**dass** zumindest einige der Helmholtzresonatoren (10) dadurch am Hohlkörper (8) ausgebildet sind, dass ein die Hohlräume (11) dieser Helmholtzresonatoren (10) enthaltender gemeinsamer Block radial außen durch einen gemeinsamen Deckel und radial innen durch einen gemeinsamen, die Verbindungsöffnungen (12) dieser Helmholtzresonatoren (10) enthaltenden Wandabschnitt des Hohlkörpers (8) begrenzt ist.

13. Schalldämpfer nach Anspruch 12,
**dadurch gekennzeichnet,**
**dass** der Block eine Honeycomb-Struktur besitzt.

14. Schalldämpfer nach einem der Ansprüche 1 bis 13,
**dadurch gekennzeichnet,**
**dass** der Hohlkörper (8) ein Gehäuse oder einen Gehäusebestandteil des Bauteils (7) bildet.

15. Schalldämpfer nach einem der Ansprüche 1 bis 14,
**dadurch gekennzeichnet,**
**dass** der Schalldämpfer (1) als Anbauteil zum Anbau an das Bauteil (7) oder als Einbauteil zum Einbau in das Bauteil (7) oder als integraler Bestandteil des Bauteils (7) ausgebildet ist.

16. Schalldämpfer nach einem der Ansprüche 1 bis 15,
**dadurch gekennzeichnet,**
**dass** das Bauteil (7) einen Bestandteil eines Frischlufttraktes (4) oder eines Abgastraktes einer Brennkraftmaschine (2) bildet.

17. Schalldämpfer nach Anspruch 16,
**dadurch gekennzeichnet,**
**dass** der Schalldämpfer (1) im Frischluftträkt (4) stromab eines Luftfilters (5) und stromauf eines Abgasturboladers (3) der Brennkraftmaschine (2) angeordnet ist.

18. Schalldämpfer nach Anspruch 16 oder 17,
**dadurch gekennzeichnet,**
**dass** das Bauteil durch eine Leitung (7) oder ein Luftfilter oder einen Luftsammler gebildet ist.

19. Verwendung eines Schalldämpfers (1) nach einem der Ansprüche 1 bis 18 an oder in einem Gerät, das mit einem Verbrennungsmotor oder mit einem Elektromotor oder mit Druckluft angetrieben ist.

20. Verwendung nach Anspruch 19,
**dadurch gekennzeichnet,**
**dass** das Gerät durch ein Kraftfahrzeug oder eine Waschmaschine oder eine.Spülmaschine oder einen Wäschetrockner oder einen Haartrockner oder einen Staubsauger oder ein Abluftgebläse oder eine Luftabsauganlage oder ein druckluftbetriebenes oder elektromotorisch betriebenes Werkzeug gebildet ist.

21. Verwendung eines Schalldämpfers (1) nach einem der Ansprüche 1 bis 18 zum Bedämpfen von Schall im Bereich relativ hoher Frequenzen, z.B. ab etwa 900 Hz.

## Claims

1. A sound absorber on or.in a component (7), in which a sound to be absorbed is dispersed, with a hollow body (8), which communicates with the component (7) or forms an element of the component (7),
- whereby at least in one axial section (9) of the hollow body (8) in a zone extending in an axial direction and in a circumferential direction of the hollow body (8), multiple, parallel acting Helmholtz resonators (10) are arranged behind one another in the axial direction of the hollow body (8) and adjacent to one another in the circumferential direction of the hollow body (8),
- whereby each Helmholtz resonator (10) has a hollow chamber (11), which communicates with an interior (13) of the hollow body (8) via a separate connecting opening (12).

2. The sound absorber according to claim 1,
**characterized in that**
the zone (14) encloses the hollow body (8) completely in the circumferential direction.

3. The sound absorber according to claim 1,
**characterized in that**
two or more zones (14) are distributed on the hollow body (8).

4. The sound absorber according to one of claims 1 through 3,
**characterized in that**
adjacent Helmholtz resonators (10) border one another.

5. The sound absorber according to claim 4,
**characterized in that**
Helmholtz resonators (10) bordering one another have common walls or wall sections (10).

6. The sound absorber according to one of claims 1 through 5,
**characterized in that**
the cross sections of the Helmholtz resonators (10) are smaller than the cross section of the hollow body (8).

7. The sound absorber according to one of claims 1 through 6,
**characterized in that**
a distance (17) between Helmholtz resonators (10) adjacent to the connection openings (12) is smaller than a wavelength or half a wavelength of a frequency to be damped or smaller than a middle wave length or half a middle wavelength of a frequency band to be damped.

8. The sound absorber according to one of claims 1 through 7,
**characterized in that** each Helmholtz resonator (10) has a hollow chamber (11), whereby the hollow chambers (11) of multiple Helmholtz resonators (10) are closed radially outward with a common cover.

9. The sound absorber accordion one of claims 1 through 8,
**characterized in that**
at least some of the Helmholtz resonators (10) differ from one another in by having different lengths and/or cross sections and/or geometries and/or orientations of their hollow chambers (11) and/or their connection openings.

10. The sound absorber according to one of claims 1 through 9,
**characterized in that**
at least some of the Helmholtz resonators (10) are arranged parallel to one another.

11. The sound absorber according to one of claims 1 through 10,
**characterized in that**
at least some of the Helmholtz resonators (10) are arranged radially to a longitudinal axis (15) of the hollow body (8).

12. The sound absorber according to one of claims 1 through 11,
**characterized in that**
at least some of the Helmholtz resonators are formed on the hollow body (8), such that a common block containing the hollow chambers (11) of these Helmholtz resonators (10) is bordered radially outward by a common cover and radially inward by a common wall section of the hollow body (8) containing the connection openings (12) of these Helmholtz resonators (10).

13. The sound absorber according to claim 12,
**characterized in that**
the block has a honeycomb structure.

14. The sound absorber according to one of claims 1 through 13,
**characterized in that**
the hollow body (8) forms a housing or a housing element of the component (7).

15. The sound absorber according to one of claims 1 through 14,
**characterized in that**
the sound absorber (1) is formed as an attaching part for attachment to the component (7) or as a mounting part for installation in the component (7) or as an integrated element of the component (7).

16. The sound absorber according to one of claims 1 through 15,
**characterized in that**
the component (7) forms an element of a fresh air tract (4) or an exhaust tract of an internal combustion engine (2).

17. The sound absorber according to claim 16,
**characterized in that**
the sound absorber (1) is arranged in the fresh air tract (4) downstream of an air filter (5) and upstream of an exhaust turbocharger (3) of the internal combustion engine.

18. The sound absorber according to claim 16 or 17,
**characterized in that**
the component is formed by a line (7) or an air filter or an air accumulator.

19. A use of a sound absorber (1) according to one of claims 1 through 18 on or in an apparatus, which is operated by a combustion engine or with an electric engine or with compressed air.

20. The use according to claim 19,
**characterized in that**
the apparatus is formed as a motor vehicle or a washing machine or a dish washer or a clothes dryer or a hair dryer or a vacuum cleaner or an exhaust air blower or an air intake assembly or a compressed-air-or electrical motor-operated tool.

21. The use of a sound absorber (1) according to one of claims 1 through 18 for damping sound in the range of relatively high frequencies, for example, from approximately 900 Hz.

## Revendications

1. Silencieux sur ou dans une pièce de construction (7) dans laquelle se propage un son à amortir, comportant un corps creux (8) qui communique avec la pièce de construction (7) ou constitue un composant de la pièce de construction (7),
- dans lequel au moins dans une section axiale (9) du corps creux (8), dans une zone (14) s'étendant dans la direction axiale et dans la direction périphérique du corps creux (8), des résonateurs de Helmholtz (10) agissant en parallèle sont disposés les uns derrière les autres dans la direction axiale du corps creux (8),
- chaque résonateur de Helmholtz (10) présentant un espace creux (11), qui communique avec l'intérieur (13) du corps creux (8) par l'intermédiaire d'une ouverture de liaison séparée (12),
**caractérisé en ce que** les résonateurs de Helmholtz (10) sont disposés les uns à côté des autres dans la direction périphérique du corps creux (8),

2. Silencieux selon la revendication 1,
**caractérisé en ce**
**que** la zone (14) entoure complètement le corps creux (8) dans la direction périphérique.

3. Silencieux selon la revendication 1,
**caractérisé en ce**
**que** deux ou plusieurs zones (14) sont réalisées réparties dans la direction périphérique sur le corps creux (8).

4. Silencieux selon l'une des revendications 1 à 3,
**caractérisé en ce**
**que** des résonateurs de Helmholtz (10) voisins sont adjacents les uns aux autres.

5. Silencieux selon la revendication 4,
**caractérisé en ce**
**que** des résonateurs de Helmholtz (10) adjacents les uns aux autres possèdent des cloisons ou sections de cloisons (10) communes.

6. Silencieux selon l'une des revendication 1 à 5,
**caractérisé en ce**
**que** les sections transversales des résonateurs de Helmholtz (10) sont petites par comparaison à la section transversale du corps creux (8).

7. Silencieux selon l'une des revendication 1 à 6,
**caractérisé en ce**
**qu'**un écart (17) entre les ouvertures de liaison (12) de résonateurs de Helmholtz (10) voisins est plus petit qu'une ou une demi-longueur d'onde d'une fréquence à amortir ou plus petit qu'une ou une demi-longueur d'onde moyenne d'une bande de fréquence à amortir.

8. Silencieux selon l'une des revendication 1 à 7,
**caractérisé en ce**
**que** chaque résonateur de Helmholtz (10) présente un espace creux (11), les espaces creux (11) de plusieurs résonateurs de Helmholtz (10) étant fermés radialement vers l'extérieur par un couvercle commun.

9. Silencieux selon l'une des revendication 1 à 8,
**caractérisé en ce**
**qu'**au moins quelques uns des résonateurs de Helmholtz (10) se différentient des autres par le fait que leurs espace creux (11) et/ou leurs ouvertures de liaison (12) présentent des longueurs et/ou des sections transversales et/ou des géométries et/ou des orientations différentes.

10. Silencieux selon l'une des revendication 1 à 9,
**caractérisé en ce**
**qu'**au moins quelques uns des résonateurs de Helmholtz (10) sont orientés parallèlement les uns aux autres.

11. Silencieux selon l'une des revendication 1 à 10,
**caractérisé en ce**
**qu'**au moins quelques uns des résonateurs de Helmholtz (10) sont orientés radialement par rapport à un axe longitudinal (15) du corps creux (8).

12. Silencieux selon l'une des revendication 1 à 11,
**caractérisé en ce**
**qu'**au moins quelques uns des résonateurs de Helmholtz (10) sont réalisés sur le corps creux (8) par le fait qu'un bloc commun contenant les espaces creux (11) de ces résonateurs de Helmholtz (10) est limité radialement vers l'extérieur par un couvercle commun et radialement vers l'intérieur par une section de paroi du corps creux (8) commune, contenant les ouvertures de liaison (12) de ces résonateurs de Helmholtz (10).

13. Silencieux selon la revendication 12,
**caractérisé en ce**
**que** le bloc possède une structure en nid d'abeille.

14. Silencieux selon l'une des revendication 1 à 13,
**caractérisé en ce**
**que** le corps creux (8) forme un carter ou un composant de carter de la pièce de construction (7).

15. Silencieux selon l'une des revendication 1 à 14,
**caractérisé en ce**
**que** le silencieux (1) est réalisé en pièce rapportée à monter sur la pièce de construction (7) ou en pièce à intégrer, à intégrer dans la pièce de construction (7) ou comme composant intégral de la pièce de construction (7).

16. Silencieux selon l'une des revendication 1 à 15,
**caractérisé en ce**
**que** la pièce de construction (7) constitue un composant d'une ligne d'air frais (4) ou d'une ligne de gaz d'échappement d'un moteur à combustion interne (2).

17. Silencieux selon la revendication 16,
**caractérisé en ce**
**que** dans la ligne d'air frais (4) le silencieux (1) est disposé en aval d'un filtre à air (5) et en amont d'un turbocompresseur de gaz d'échappement (3) d'un moteur à combustion interne (2).

18. Silencieux selon la revendication 16 ou 17,
**caractérisé en ce**
**que** la pièce de construction est constituée par une conduite (7) ou un filtre à air ou un collecteur d'air.

19. Utilisation d'un silencieux (1) selon l'une des revendication 1 à 18 sur ou dans un appareil, qui est entraîné par un moteur à combustion ou un moteur électrique ou par de l'air comprimé.

20. Silencieux selon la revendication 19,
**caractérisé en ce**
**que** l'appareil est constitué par un véhicule ou une machine à laver ou un lave-vaisselle ou un sèche-linge ou un sèche-cheveux ou un aspirateur ou un ventilateur ou une hotte aspirante ou un outil entraîné par de l'air comprimé ou un moteur électrique.

21. Utilisation d'un silencieux (1) selon l'une des revendications 1 à 18 pour amortir des sons dans la plage de fréquences relativement élevées, par exemple à partir d'environ 900 Hz.
